# EUROPÄISCHE PATENTSCHRIFT

(11) **EP 0 102 014 B1**
(45) Veröffentlichungstag und Bekanntmachung des Hinweises auf die Patenterteilung: **06.11.1985**
(21) Anmeldenummer: 83107989.2
(22) Anmeldetag: 12.08.1983
(51) Int. Cl.: B21B 28/04

(54) **Walzgerüst zum Auswalzen von Bandmaterial unterschiedlicher Breite**
Rolling mill stand for rolling off strip material with different widths
Cage de laminoir pour le laminage de feuillard à largeur différente

(30) Priorität: 23.08.1982 DE 8223755 U
(43) Veröffentlichungstag der Anmeldung: 07.03.1984
(73) Patentinhaber: SMS SCHLOEMANN-SIEMAG AKTIENGESELLSCHAFT, 40237 Düsseldorf (DE)
(72) Erfinder: Bohnenkamp, Heinrich, D-4040 Neuss (DE)
(74) Vertreter: Hemmerich, Friedrich Werner

## Beschreibung

Die Erfindung betrifft ein Walzgerüst, insbesondere ein Vierwalzen-Walzgerüst zum Auswalzen von Bandmaterialquerschnitten unterschiedlicher Querschnittsbreiten, bei welchem die Walzreise mit der grössten vorkommenden Querschnittsbreite zu beginnen und mit der kleinsten vorkommenden Querschnittsbreite abzuschliessen ist und bei welchem die Stützlängen für die Ballen der Arbeitswalzen mindestens annähernd auf die jeweilige Querschnittsbreite der Bandmaterialquerschnitte einstellbar ist.

Sowohl beim Warmwalzen als auch beim Kaltwalzen von Bandmaterial werden sehr hohe Anforderungen hinsichtlich der Erzielung eines optimalen Bandprofiles und einer hohen Ebenheit in Richtung der Walzgutbreite gestellt.

Beim Auswalzen von Bandmaterial mittels herkömmlicher Walzgerüste wird jedoch das Entstehen eines optimalen Bandprofiles beeinträchtigt, weil die durch Stützwalzen und ggf. auch Zwischenwalzen an einer Durchbiegung gehinderten Arbeitswalzen über die jeweilige Breite des Bandmaterials stark gedrückt werden, während die über die Walzgutbreite hinausragenden Längenbereiche dieser Arbeitswalzen walzdruckfrei bleiben. In dem durch das Bandmaterial stark gedrückten Bereich flachen sich daher die Arbeitswalzen an ihren mit der Stützwalze und auch derZwischenwalze in Kontaktberührung stehenden Umfangsabschnitt ab, während deren Walzdruck-freibleibende Längenbereiche nicht abgeplattet werden, sondern ihren kreisförmigen Querschnitt behalten. Hierdurch werden die Arbeitswalzen zwangsläufig an ihren Enden gegen den Walzspalt hin abgebogen mit der Folge, dass die Längskanten des Bandmaterials besonders hohen Beanspruchungen unterliegen und daher stärker gestaucht werden.

Um die Ebenheit des Bandmaterials in Richtung der Walzgutbreite zu verbessern, also das Bandprofil zu optimieren, gehört es durch die DE-C-995131 und die DE-B-2206912 zum Stand der Technik, Walzgerüste zu verwenden, bei denen die Arbeitswalzen an Zwischenwalzen und diese wiederum an Stützwalzen anliegen und wobei die Zwischenwalzen an ihren Enden kegelig verjüngt ausgebildet sind.

Die Zwischenwalzen sind dabei einerseits so ausgeführt, dass die kegelige Verjüngung ihrer beiden Endabschnitte jeweils dort beginnt, wo die Längskanten des auszuwalzenden Bandmaterials an den Arbeitswalzen zu liegen kommen. Nachteilig ist hier, dass für unterschiedlich breites Bandmaterial verschiedene Zwischenwalzen erforderlich sind, die eine aufwendige Lagerhaltung und einen häufigen Lagerwechsel erforderlich machen.

Andererseits gehört es aber auch zum Stand der Technik, Zwischenwalzen zu verwenden, die jeweils nur an einem Ende kegelig verjüngte Abschnitte haben und wobei das Zwischenwalzenpaar so in das Walzgerüst eingebaut ist, dass ihre kegelig verjüngten Endabschnitte an verschiedenen Gerüstseiten liegen. Durch gegenläufige Axialverschiebung der Zwischenwalzen lassen sich diese dabei so einstellen, dass der Beginn ihrer kegeligen Verjüngung jeweils dort zu liegen kommt, wo zwischen den Arbeitswalzen eine Längskante des zu walzenden Bandmaterials läuft. Nachteilig bei dieser bekannten Bauart eines Walzgerüstes ist jedoch der relativ hohe technische Aufwand, welcher für die Axialverschiebung der Zwischenwalzen getrieben werden muss. Als nachteilig hat es sich hierbei ferner erwiesen, dass das Verschieben der Zwischenwalzen bezogen auf diese und die Stützwalze, zu einer asymmetrischen Anordnung bzw. ungleichen Länge der Biegearme an den Arbeitswalzen führt, die das Entstehen eines einwandfreien Bandprofiles beeinträchtigen können. Die für die Arbeitswalzenverschiebung notwendigen Einrichtungen vermindern zudem den Modul des Walzgerüstes, erhöhen den Walzenverschleiss und bedingen ausserdem eine Abweichung von der herkömmlichen Walztechnik.

Zur Vermeidung dieser Nachteile läuft ein älterer, nicht zum Stand der Technik gehörender Entwicklungsvorschlag darauf hinaus, mit minimalem technischen Aufwand die Herstellung optimaler und/oder in Richtung der Walzgutbreite genau ebener Bandprofile zu erreichen. Hierzu ist vorgesehen, dass die Arbeitswalzenballen in ihren über die jeweilige Walzgutbreite hinausragenden Längenbereichen durch Abtragen am Ballenumfang - gegeneinander und auch gegen die ihnen benachbarten Stützwalzen bzw. Zwischenwalzen - freigestellt werden. Die über die jeweilige Walzgutbreite hinausragenden Längenbereiche der Arbeitswalzenballen werden zu diesem Zweck im Walzgerüst bearbeitet, und zwar entweder in der Endphase eines Walzvorgangs oder aber während einer sehr kurzfristigen Unterbrechung des Walzvorgangs, wenn von der grösseren auf die nächst kleinere zu walzende Bandbreite übergegangen wird.

Mit Freistellen ist dabei eine durch Abdrehen, Abfräsen oder Abschleifen bewirkte Bearbeitung gemeint, die bei unbelasteten Walzen eine Durchmesserverminderung der Arbeitswalzenballen zwischen 0,1 bis 1,8 mm, vorzugsweise zwischen 0,2 und 1 mm, zur Folge hat.

Der Erfindung ist nun das Ziel gesetzt, ein Walzgerüst der gattungsgemässen Art zu schaffen, in dem die Abtragsbearbeitung an den über die jeweilige Querschnittsbreite der auszuwalzenden Bandmaterialquerschnitte hinausragenden Längenbereichen der Arbeitswalzenballen schnell und zügig sowie mit höchster Genauigkeiterreichbar ist.

Die Lösung dieser Aufgabe wird nach der Erfindung im wesentlichen durch die im Kennzeichnungsteil des Anspruchs 1 angegebenen Merkmale erreicht.

Besonders vorteilhafte Weiterbildungsmerkmale für ein solches Walzgerüst sind erfindungsgemäss in den Ansprüchen 2 bis 4 aufgezeigt.

Weitere Merkmale und Vorteile der Erfindung werden nachfolgend anhand eines in der Zeichnung dargestellten Ausführungsbeispieles näher erläutert. Hierbei zeigt:
Fig. 1 in schematisch vereinfachter Prinzipdarstellung und in Walzrichtung gesehen den Walzensatz eines Vierwalzen-Walzgerüstes, wobei an den Arbeitswalzen die im Verlauf einer Walzreise an beiden Endabschnitten des Walzenballens vorzunehmenden Abtragung zur Freistellung des Ballenumfangs angedeutet sind, und
Fig. 2 in grösserem Massstab und Seitenansicht das Vierwalzen-Walzgerüst nach Fig.1 mit den Arbeitswalzen als Abtragvorrichtungen zugeordneten Schleifaggregaten für die freistellende Bearbeitung des Ballenumfanges an den jeweils walzkraftfreien Ballen-Endabschnitten der Arbeitswalzen.

Für die Auswalzung von Bandmaterialquerschnitten 51 mit in Richtung der Walzgutbreite genau ebenem Bandprofil muss mindestens ein Vierwalzen-Walzgerüst zum Einsatz gebracht werden, wie er in Fig. 1 schematisch dargestellt ist. Es hat einen aus zwei zusammenwirkenden Arbeitswalzen 52' und 52" bestehenden Arbeitswalzensatz 52 sowie einen aus zwei Stützwalzen 53' und 53" bestehenden Stützwalzensatz 53.

Auch sogenannte Vielwalzen-Walzgerüste sind bereits für derartige Walzungen zum Einsatz gelangt, wobei diese so ausgelegt sind, dass die Arbeitswalzen 52' und 52" unter Zuordnung weiterer Zwischenwalzen mit den Stützwalzen 53' und 53" zusammenwirken.

Sowohl bei den Vierwalzen-Walzgerüsten nach Fig. 1 als auch bei den Vierwalzen-Walzgerüsten mit zusätzlichen Zwischenwalzen werden die an der Durchbiegung gehinderten Arbeitswalzen 52' und 52" über die jeweilige Querschnittsbreite 56 des auszuwalzenden Bandmaterialquerschnitts 51 stark gedrückt, wodurch sie sich in diesen Bereichen auf ihrem an der Stützwalze 53' bzw. 53" ober aber an der Zwischenwalze abstützenden Umfangsabschnitt abflachen. Hingegen sind die über die jeweilige Querschnittsbreite 56 hinausragenden Längenbereiche der Arbeitswalzen 52' und 52" walzdruckfrei, so dass sie nicht abgeplattet werden und damit ihren kreisförmigen Querschnitt behalten. Hierdurch bedingt werden jedoch die Arbeitswalzen 52' und 52" jeweils an ihren Enden gegen den Walzspalt 54 hin abgebogen.

Diesem eigentümlichen Verhalten der Arbeitswalzen 52' und 52" muss jedoch begegnet werden, wenn ein in Richtung der Querschnittsbreite 56 des Bandmaterialquerschnitts 51 genau ebenes Bandprofil erzielt und eine Kantenentschärfung, also die Bildung sogenannter edge drops an diesem unterbunden werden soll. Es muss daher eine Abstimmung der wirksamen Ballenbreite 57 der Arbeitswalzen 52' und 52" auf die jeweilige Querschnittsbreite 56 des Bandmaterialquerschnitts 51 herbeigeführt werden.

Dabei ist davon auszugehen, dass jeder Arbeitswalzensatz 52 nach Beendigung der Walzreise gewechselt und die Walzenballen 55' und 55" der einzelnen Arbeitswalzen 52' und 52" durch einen mechanischen Abtragvorgang, beispielsweise durch Abdrehen, Abfräsen, Abschleifen oder auch andere geeignete Verfahren in ihrem Durchmesser, vorzugsweise zwischen 0,2 und 1,0 mm, verringert werden, bevor der betreffende Arbeitswalzensatz 52 für die nächste Walzreise wieder in das Walzgerüst eingebaut wird.

In Fig. 1 ist durch voll ausgezogene Linien der Arbeitswalzensatz 52 mit den beiden Arbeitswalzen 52' und 52" angedeutet, wie er bei einem Walzenwechsel in das Walzgerüsteingebautwird. Dabei sind die Walzenballen 55' und 55" der beiden Arbeitswalzen 52' und 52" für das Auswalzen eines Bandmaterialquerschnitts 51 mit einer grösstmöglichen Querschnittsbreite 56 ausgelegt. Da hierbei die Länge 57 der Walzenballen 55' und 55" an den Arbeitswalzen 52' und 52" annähernd gleich der grössten vorkommenden Querschnittsbreite 56 des Bandmaterialquerschnitts 51 ist, weisen die Walzenballen 55' und 55" praktisch keine walzdruckfreien Endbereiche auf, die ein Abbiegen der Walzenenden in Richtung gegen den Walzspalt 54 verursachen könnten.

Wird jedoch ein Bandmaterialquerschnitt 51 ausgewalzt, der eine geringere Querschnittsbreite 56 hat, wie das in Fig. 1 angedeutet ist, dann ragen die Walzenballen 55' und 55" mit ihrer maximalen Ballenlänge 57 beidendig um ein beträchtlich Mass über die Längskanten des Bandmaterialquerschnitts 51 hinaus.

Da diese über die Bandkanten hinausragenden Längenbereiche der Walzenballen 55' und 55" beim Auswalzen des in Fig. 1 dargestellten Bandmaterialquerschnitts 51 aber walzdruckfrei bleiben würden, könnten sie ein unerwünschtes Abbiegen der Walzenenden in den Walzspalt 54 hervorrufen und damit ein in Querrichtung unebenes Bandprofil des Bandmaterialquerschnitts 51 sowie auch unerwünschte Kantenentschärfung (edge drops) am Bandmaterialquerschnitt 51 hervorrufen.

Zur Verhinderung dieser nachteiligen und höchst unerwünschten Folgen wird daher an den Walzenballen 55' und 55" beider Arbeitswalzen 52' und 52" des Arbeitswalzensatzes 52 während der Walzreise, d. h. bei im Walzgerüst verbleibendem Arbeitswalzensatz 52, beidendig ein mechanischer Abtragvorgang am Ballenumfang durchgeführt. Im vorliegenden Falle wird dieser Abtragvorgang durch Abschleifen so bewirkt, dass die über die jeweilige Querschnittsbreite 56 des Bandmaterialquerschnitts 51 hinausragenden Längenbereiche 58 der Walzenballen 55' und 55" im Durchmesser um ein Mass verringert werden, welches mindestens 0,1 und höchstens 1,8 mm beträgt, wie das in Fig. 1 - stark übertrieben - durch gestrichelte Linien angedeutet ist. Die wirksame Ballenlänge 57 wird dadurch auf ein der Querschnittsbreite 56 des Bandmaterialquerschnitts 51 angenähertes Mass gebracht, während gleichzeitig die Endbereiche der Walzenballen 55' und 55" beider Arbeitswalzen 52' und 52" des Arbeitswalzensatzes 52 jeweils auf dem Längenbereich 58 gegeneinander und auch gegen die Ballen der benachbarten Stützwalzen 53' und 53" des Stützwalzensatzes 53 freigestellt werden, wie das die gestrichelten Linien in Fig. 1 ebenfalls deutlich machen.

Solche Abtragvorgänge am Umfang der Walzenballen 55' und 55" beider Arbeitswalzen 52' und 52" des Arbeitswalzensatzes 52 wiederholt sich während jeder Walzreise mehrfach, d. h., sie werden in Abhängigkeit von der jeweiligen Querschnittsbreite 56 der in absteigender Folge auszuwalzenden, unterschiedlichen Bandmaterialbreiten aneinandergereiht.

Da die Abtragsbearbeitung der Walzenballen 55' und 55" beider Arbeitswalzen 52' und 52" des Arbeitswalzensatzes 52 jeweils im Walzgerüst stattfindet, bevor die Auswalzung des nächsten Bandmaterialquerschnitts 51 kleinerer Querschnittsbreite beginnt, ist es wichtig, dass der Abtragvorgang mit möglichst geringem technischem Aufwand zügig und schnell sowie mit der für ein optimales Walzergebnis nötigen Präzision ausgeführt wird. Um das zu erreichen, ist dem Walzgerüst nach Fig. 1 für jede Arbeitswalze 52' und 52" des Arbeitswalzensatzes 52 eine Vorrichtung zugeordnet, die einen mechanischen Materialabtrag am Umfang der Walzenballen 55' und 55" jeweils im Bereich beider Ballenenden durch Abschleifen ermöglicht.

Der Grundaufbau dieser Vorrichtung ist dabei aus Fig. 2 der Zeichnung ersichtlich, die erkennen lässt, dass die der oberen Arbeitswalze 55' und der unteren Arbeitswalze 55" zugeordneten Vorrichtung grundsätzlich gleichartig aufgebaut und angeordnet sind.

Aus Fig. 2 ist ersichtlich, dass die zur Freistellung der walzdruckfreien Endbereiche der Walzenballen 55' und 55" durchzuführende Abtragsbearbeitung an beiden Arbeitswalzen 52' und 52" getrennt voneinander mittels Schleifaggregaten 59 und 60 stattfindet, die jeder Arbeitswalze 52 und 52' paarweise zugeordnet sind.

Die Verstellung der Schleifaggregate 59 und 60 bzw. der Schleifaggregat-Paare in Richtung der Walzenachse erfolgt dabei über einen Vorschubantrieb 61, der sich jeweils zusammen mit dem Schleifaggregat-Paar an einer Traverse 62 befindet. Diese Traverse 62 ist wiederum am konzentrisch zur Stützwalzenachse in den Walzenständern bzw. den darin geführten Stützwalzen-Einbaustücken drehbar gelagerten Führungsringen 63 befestigt. Durch Verdrehen der Führungsringe 63 mittels Stellzylinder 64 können dabei die als Schleifaggregat-Paare vorgesehenen Abtragvorrichtungen 59 bzw. 60 gegen den Umfang der Walzenballen 55' und 55" der Arbeitswalzen 52' und 52" um das jeweils notwendige Mass angestellt werden.

Damit das jeweilige Ausmass der Abstellbewegung für die Abtragvorrichtungen 59 und 60, also die Eindringtiefe der beispielsweise von Schleifscheiben gebildeten Werkzeuge in den Umfang der Walzenballen 55' und 55" exakt bestimmt werden kann, sind im Walzgerüst besondere Steuerwellen 65 drehbar gelagert, die von aussen her, beispielsweise über Hebel 65', verstellt werden können und jeweils Exzenterscheiben 66 tragen, die als Anschläge für die Traverse 62 wirksam sind. Durch Veränderung der Drehlage für die Exzenter 66 kann also die Anschlagstellung für die Traverse 62 stufenlos verändert werden. Durch die Anschlagstellung lässt sich, wiederum in Abhängigkeit vom jeweiligen Durchmesser der Walzenballen 55' und 55" sowie auch vom jeweiligen Durchmesser der Schleifscheiben das Ausmass des Materialabtrags vom Umfang der Walzenballen 55' und 55" feinfühlig und sicher bestimmen. Wichtig ist dabei, dass den Exzenterscheiben 66 an den die Abtragvorrichtungen 59 and 60 haltenden und führenden Traversen 62 ebene Stützanschläge 66' zugeordnet sind.

Wichtig ist aber auch, dass die Steuerwellen 65 mit den Stützwalzen- und/oder Arbeitswalzen-Einbaustücken relativ zu den Walzenständern wenigstens höhenverlagerbar vorgesehen sind und ausserdem in ihrem Abstand von den Arbeitswalzenachsen auf einen vorgegebenen Ausgangsdurchmesser der Walzenballen 55' und 55"derArbeitswalzen 52' und 52" abgestimmt werden können.

## Patentansprüche

1. Walzgerüst, umfassend einen Ständer, versehen mit Arbeitswalzen (52) und Stützwalzen (53) sowie ggf. mindestens einer zwischen Arbeits-und Stützwalze angeordneten Zwischenwalze, zum Auswalzen von Bandmaterialquerschnitten unterschiedlicher Querschnittsbreite, bei welchem die Walzreise mit der grössten vorkommenden Querschnittsbreite zu beginnen und mit der kleinsten vorkommenden Querschnittsbreite abzuschliessen ist und bei welchem die Stützlänge für die Ballen (55', 55") der Arbeitswalzen (52', 52") mindestens annähernd auf die jeweilige Querschnittsbreite (56) der Bandmaterialquerschnitte einstellbar ist, dadurch gekennzeichnet, dass mindestens den Arbeitswalzen (52', 52") einerseits parallel und andererseits quer zur Walzenachse verlagerbare Abtragvorrichtungen (59, 60) beispielsweise Drehvorrichtungen, Fräsvorrichtungen, Schleifvorrichtungen und/oder andere geeignete Einrichtungen, zugeordnet sind, dass diese Abtragvorrichtungen (59,60) jeweils um die Längsachse der Stützwalzen (53', 53") schwenkbar (63) und gegen den Umfang der Walzenballen (55', 55") der Arbeitswalzen (52', 52") anstellbar sind (64) und dass den Abtragvorrichtungen (59, 60) zwischen den Ständern Exzenterscheiben (66, 66') als um parallel zu den Walzenachsen gerichtete Achsen (65) verdrehbare Begrenzungsanschläge für die Anstellbewegung zugeordnet sind.

2. Walzgerüst nach Anspruch 1, dadurch gekennzeichnet, dass die Exzenterscheiben (66) auf zwischen den Walzenständern angeordneten Steuerwellen (65) sitzen, die von aussen her, z. B. über Hebel (65'), um ihre Längsachse verdrehbar sind.

3. Walzgerüst nach einem der Ansprüche 1 und 2, dadurch gekennzeichnet, dass die Steuerwellen (65) mit den Stützwalzen und/oder Arbeitswalzen-Einbaustücken relativ zu den Walzenständern wenigstens höhenverlagerbar vorgesehen und in ihrem Abstand von den Arbeitswalzenachsen auf einen vorgegebenen Ausgangsdurchmesser der Ballen (55', 55") der Arbeitswalzen (52', 52") abgestimmt sind.

4. Walzgerüst nach einem der Ansprüche 1 bis 3, dadurch gekennzeichnet, dass den Exzenterscheiben (66) an die Abtragvorrichtungen (59, 60) haltenden und führenden Traversen (62) ebene Stützanschläge (66') zugeordnet sind.

## Claims

1. Roll stand, comprising a roll standard provided with working rolls (52) and backing rolls (53) as well as, in a given case, at least one intermediate roll arranged between working roll and backing roll, for the rolling of strip material of varying cross-sectional width, in which the rolling pass is to be commenced with the greatest occurring cross-sectional width and to be concluded with the smallest occurring cross-sectional width and in which the backing length for the barrels (55', 55") of the working rolls (52', 52") is settable at least nearly to the respective cross-sectional width (56) of the strip material cross- sections, characterised thereby, that material-removing devices (59, 60), for example turning devices, milling devices, grinding devices and/or other suitable equipments, are associated with the working rolls (52', 52") and relocatable on the one hand parallelly and on the other hand transversely to the roll axis, that these material-removing devices (59, 60) are each pivotable (63) around the longitudinal axis of the backing rolls (53', 53") and settable (64) against the circumference of the roll barrels (55', 55") of the working rolls (52', 52") and that eccentric discs (66, 66') between the standards are associated with the material-removing devices (59, 60) as limiting abutments, which are rotatable about axes (65) directed parallelly to the roll axes, for the setting-on movement.

2. Roll stand according to Claim 1, characterised thereby, that the eccentric discs (66) sit on control shafts (65), which are arranged between the roll standards and are rotatable from outside, for example through levers (65'), about their longitudinal axes.

3. Roll stand according to one of the Claims 1 and 2, characterised thereby, that the control shafts (65) with the chocks of the backing rolls and/or working rolls are provided to be relocatable at least vertically relative to the roll standards and are matched in their spacing from the axes of the working rolls to a predetermined initial diameter of the barrels (55', 55") of the working rolls (52', 52").

4. Roll stand according to one of the Claims 1 to 3, characterised thereby, that planar support abutments (66') at the crossbeams (62) retaining and guiding the material-removing devices (59, 60) are associated with the eccentric discs (66).

## Revendications

1. Cage de laminoir qui comprend un bâti pourvu de cylindres de travail (52) et de cylindres de réaction ou de soutien (53), ainsi que de, au moins, un cylindre intermédiaire interposé, le cas échéant, entre les cylindres de travail et de soutien, pour laminer des matières en bandes dont la section a différentes largeurs, dont la campagne de travail est appelée à commencer avec le laminage des sections les plus larges possibles et doit finir par les sections les moins larges, et dans laquelle la longueur de soutien des tables (55', 55") des cylindres de travail (52', 52") est réglable, au moins approximativement suivant la largeur (56) de la section de la matière en bande correspondante, caractérisée en ce que, au moins, les cylindres de travail (52', 52") sont associés à des dispositifs (59, 60) opérant par enlèvement de matière, et pouvant, d'une part, être orientés parallèlement à l'axe des cylindres et, d'autre part, perpendiculairement audit axe, tels que des dispositifs de tournage, de fraisage, de meulage et de rectification et/ou à d'autres dispositifs appropriés, en ce que lesdits dispositifs de rectification (59,60) peuvent pivoter respectivement (en 63) autour de l'axe longitudinal des cylindres de soutien (53', 53") et peuvent être réglés par rapport au pourtour de la table (55', 55") des cylindres de travail (52', 52") (en 64), et en ce que les dispositifs de rectification (59,60) sont associés à des excentriques (66, 66') placés entre les montants et constituant des butées pouvant tourner autour d'axes (65) parallèles aux axes des cylindres qui permettent d'ajuster le mouvement de réglage.

2. Cage de laminoir selon la revendication 1, caractérisée en ce que les excentriques (66) sont montés sur des arbres de commande (65) s'étendant entre les montants de la cage, et qu'on peut faire tourner autour de leur axe longitudinal de l'extérieur, par exemple, à l'aide de leviers (65').

3. Cage de laminoir selon l'une des revendications 1 et 2, caractérisée en ce que des moyens sont prévus pour déplacer, au moins en hauteur, les arbres de commande (65), avec les cylindres de soutien et/ou des inserts des cylindres de travail, par rapport aux montants de la cage et en ce que leur espacement des axes des cylindres de travail est adapté à un diamètre extérieur initial des tables (55', 55") des cylindres de travail (52', 52").

4. Cage de laminoir selon l'une des revendications 1 à 3, caractérisée en ce qu'aux excentriques (66) sont associées des butées planes (66') montées sur les traverses (62) tenant et guidant les dispositifs de rectification (59, 60).
